# FASCICULE DE BREVET EUROPEEN

(11) **EP 1 316 336 B1**
(45) Date de publication et mention de la délivrance du brevet: **02.01.2008**
(21) Numéro de dépôt: 02354186.5
(22) Date de dépôt: 27.11.2002
(51) Int. Cl.: A63B 69/00

(54) **Prise artificielle d'escalade équipée d'un système de sécurité**
Künstliches Griffelement für Kletterwände mit Sicherheitseinrichtung
Artificial hold for climbing with a safety system

(30) Priorité: 28.11.2001 FR 0115467
(43) Date de publication de la demande: 04.06.2003
(73) Titulaire: Investissement Sport Développement, 13012 Marseille (FR)
(72) Inventeur: Barbafieri, Gérard, 13375 Marseille (FR); Moreau, Philippe, 38660 St Vincent de Mercuze (FR); Miceli, Henri, 13375 Marseille (FR)
(74) Mandataire: Hecké, Gérard

(56) Documents cités:
- DE-A- 4 423 162
- FR-A- 2 595 049
- US-A- 6 074 327

## Description

### Domaine technique de l'invention

Les prises d'escalade amovibles sont destinées à l'entraînement et la pratique de l'escalade sur un mur, sur une surface artificielle d'escalade, ou sur un agrès individuel.
Toutes les prises amovibles connues sont fixées à leur support grâce à une vis mécanique. Un tel système de fixation à vis permet de déplacer, tourner, enlever ou changer la prise d'escalade.

Les prises sont généralement réalisées à base de résine moulée, et la présence du trou de passage de la vis dans la zone médiane provoque néanmoins un affaiblissement de la résistance mécanique de la prise. Lors d'un serrage trop important de la vis, ou pendant l'exercice du grimpeur, ce type de prises peut casser. Les morceaux de la prise cassée risquent alors de tomber sur les personnes se trouvant à proximité du mur d'escalade.

Le document US 6 074 327 décrit une prise d'escalade, comprenant un fourreau de renforcement tubulaire traversant le trou de passage de la vis de fixation. La présence de ce fourreau ne permet néanmoins pas d'éviter la brisure de la prise en cas de serrage exagéré de la vis.
Le document DE 4423162 concerne une prise d'escalade ayant un corps en matière plastique en polyuréthane mélangée à du sable de quartz dans un rapport prédéterminé, permettant d'obtenir une couche superficielle élastique et déformable, laquelle permet de réduire les risques de blessures par égratignures lors de la préhension de la prise.

### Objet de l'invention

L'objet de l'invention à pour but de supprimer cet inconvénient, et de réaliser une prise d'escalade destinée à empêcher la chute des débris en cas de rupture.

Un autre objet de l'invention consiste à renforcer la résistance de rupture de la prise.

L'invention consiste à armer la prise à l'aide de moyens de sécurité incorporés dans le corps de la prise, et positionnés autour de l'orifice de passage de la vis pour retenir les débris en cas de rupture du corps.

Les moyens de sécurité peuvent être constitués d'un fil d'acier ou d'un fil de tout autre matériau, d'un grillage, d'un tissu ou de tout autre matériau souple ayant un effet ressort, et ne pouvant pas se rompre lors d'un pliage important. La structure de ces moyens de sécurité comporte avantageusement un trou dont le diamètre est au moins égal au diamètre de l'orifice du corps, et inférieur au diamètre de la tête de la vis de serrage.

Lors de la rupture d'une prise d'escalade selon l'invention, les différentes parties de celle-ci restent attachées autour de la vis par l'armature, ce qui garantit la sécurité des personnes se trouvant au bas du mur d'escalade.

La présence des moyens de sécurité à l'intérieur du corps de la prise permet également de renforcer sa tenue mécanique.

### Description sommaire des dessins

- la figure 1 représente une vue de face d'une prise d'escalade amovible selon l'invention ;
- la figure 2 est une vue éclatée en coupe de la prise selon la figure 1 ;
- les figures 3, 4 et 5 montrent des vues en plan de différentes variantes de réalisation des moyens de sécurité ;
- la figure 6 représente une prise brisée avec les morceaux restant attachés aux moyens de sécurité.

### Description de l'invention

Le corps (1) de la prise est en matière plastique coulée ou moulée à base de résine, et comporte un orifice (6) pour le passage de la vis de serrage (5). A l'intérieur du corps (1) se trouvent des moyens de sécurité (en traits pointillés) déformables, formés à titre d'exemple par une armature (2) de renforcement ayant un trou (7) dont le diamètre est au moins égal au diamètre du corps (1), et inférieur au diamètre de la tête de la vis de serrage (5). L'armature (2) peut être métallique ou non métallique.

La figure 2 est une vue de coupe de la prise avec le support (3) pouvant être en résine, en bois ou en tout autre matériau rigide, et dans lequel est logé un insert fileté (4). Le corps (1), l'armature (2) des moyens de sécurité, et l'orifice (6) sont agencés pour permettre le passage de la vis de serrage (5).

Sur la figure 3, les moyens de sécurité comportent un morceau de tissu (10) percé d'un trou (7) de dimension identique à celui de la figure 1.

La figure 4 illustre des moyens de sécurité conformés selon un fil (11) d'acier, ou autre matériau, formant une boucle entourant le fût de la vis (5) de serrage. La boucle est inférieure au diamètre de la tête de la vis (5) de serrage. Plusieurs fils peuvent être placés autour de la vis (5) dans une même prise.

Sur la figure 5, les moyens de sécurité comportent un grillage (12) en métal, plastique ou tout autre matériau souple, et dont la dimension des mailles correspond au trou (7) précité.

La figure 6 représente une prise cassée avec les morceaux de prise (13) attachés entre eux par les fils (11) de la figure 4, qui restent solidaires de la vis (5).

## Revendications

1. Prise d'escalade artificielle amovible comprenant un corps (1) en matière plastique ayant un orifice (6) de passage pour une vis de serrage (5), **caractérisée en ce qu'**elle renferme des moyens de sécurité incorporés dans le corps (1) autour de l'orifice (6) de passage de la vis (5) pour retenir les débris en cas de rupture du corps (1).

2. Prise d'escalade artificielle selon la revendication 1, **caractérisée en ce que** le corps (1) est à base de résine moulée.

3. Prise d'escalade artificielle selon la revendication 1, **caractérisée en ce que** le corps (1) est à base de matière plastique coulée.

4. Prise d'escalade artificielle amovible selon la revendication 2, **caractérisée en ce que** les moyens de sécurité sont incorporés dans le corps lors du moulage ou de la coulée de la prise.

5. Prise d'escalade artificielle amovible selon la revendication 1, **caractérisée en ce que** les moyens de sécurité comportent une structure souple de renforcement, ayant un trou (7) dont le diamètre est au moins égal au diamètre de l'orifice (6) du corps (1), et inférieur au diamètre de la tête de la vis de serrage (5).

6. Prise d'escalade artificielle amovible selon la revendication 5, **caractérisée en ce que** les moyens de sécurité comportent un morceau de tissu (10) percé dudit trou (7).

7. Prise d'escalade artificielle amovible selon la revendication 1, **caractérisée en ce que** les moyens de sécurité comportent une armature (2) métallique ou non métallique.

8. Prise d'escalade artificielle amovible selon la revendication 1, **caractérisée en ce que** les moyens de sécurité comportent au moins un fil (11) de retenue, notamment en acier, ou autre matériau, formant une boucle entourant le fût de la vis (5) de serrage.

9. Prise d'escalade artificielle amovible selon la revendication 5, **caractérisée en ce que** la structure des moyens de sécurité comporte un grillage (12) métallique ou plastique dont la dimension des mailles correspond audit trou (7).

10. Mur d'escalade équipé de prises d'escalade selon l'une des revendications 1 à 9.

## Claims

1. A removable artificial climbing hold comprising a plastic body (1) having an opening (6) for a securing screw (5) to pass through, **characterized in that** it contains safety means incorporated in the body (1) around the opening (6) for passage of the screw (5) to retain the debris in the event of the body (1) breaking.

2. A removable artificial climbing hold according to claim 1, **characterized in that** the body (1) is made of moulded resin material.

3. A removable artificial climbing hold according to Claim 1, **characterized in that** the body (1) is made of plastic cast material.

4. A removable artificial climbing hold according to claim 2, **characterized in that** safety means are incorporated in the body when the moulding operation is performed.

5. The removable artificial climbing hold according to claim 1, **characterized in that** the safety means comprise a resilient reinforcing structure having a hole (7) the diameter whereof is at least equal to the diameter of the opening (6) of the body (1), and smaller than the diameter of the head of the securing screw (5).

6. The removable artificial climbing hold according to claim 5, **characterized in that** the safety means comprise a piece of cloth (10) wherein said hole (7) is drilled.

7. The removable artificial climbing hold according to claim 1, **characterized in that** the safety means comprises a metallic or non-metallic armature (2).

8. The removable artificial climbing hold according to claim 1, **characterized in that** the safety means comprises at least one retaining wire (11), made in particular of steel, or other material, forming a loop surrounding the shank of the securing screw (5).

9. The removable artificial climbing hold according to claim 5, **characterized in that** the structure of the safety means comprises a metallic or plastic grating (12), the dimension of the meshes whereof corresponding to said hole (7).

10. Climbing wall equipped with removable artificial climbing holds according to one of the claims 1-9.

## Patentansprüche

1. Künstlicher, abnehmbarer Klettergriff, der einen Körper (1) aus Kunststoff mit einer Durchführungsöffnung (6) für eine Stellschraube (5) umfasst, **dadurch gekennzeichnet, dass** er Sicherheitsmittel umfasst, die in den Körper (1) um die Durchführungsöffnung (6) der Schraube (5) herum eingearbeitet sind, um die Bruchstücke im Falle eines Brechens des Körpers (1) zurückzuhalten.

2. Künstlicher Klettergriff nach Anspruch 1, **dadurch gekennzeichnet, dass** der Körper (1) auf Basis eines Formharzes gefertigt ist.

3. Künstlicher Klettergriff nach Anspruch 1, **dadurch gekennzeichnet, dass** der Körper (1) auf Formkunststoffbasis gefertigt ist.

4. Künstlicher, abnehmbarer Klettergriff nach Anspruch 2, **dadurch gekennzeichnet, dass** die Sicherheitsmittel beim Formen oder Formgießen des Griffs eingearbeitet werden.

5. Künstlicher, abnehmbarer Klettergriff nach Anspruch 1, **dadurch gekennzeichnet, dass** die Sicherheitsmittel eine elastische Verstärkungsstruktur mit einer Öffnung (7) aufweisen, deren Durchmesser mindestens gleich dem Durchmesser der Öffnung (6) des Körpers (1) und kleiner als der Durchmesser des Kopfes der Stellschraube (5) ist.

6. Künstlicher, abnehmbarer Klettergriff nach Anspruch 5, **dadurch gekennzeichnet, dass** die Sicherheitsmittel ein Stück Stoff (10) umfassen, das die genannte Öffnung (7) umfasst.

7. Künstlicher, abnehmbarer Klettergriff nach Anspruch 1, **dadurch gekennzeichnet, dass** die Sicherheitsmittel einen Beschlag (2) aus Metall oder einem anderen Material umfassen.

8. Künstlicher, abnehmbarer Klettergriff nach Anspruch 1, **dadurch gekennzeichnet, dass** die Sicherheitsmittel mindestens einen Rückhaltedraht (11) umfassen, insbesondere aus Stahl oder einem anderen Material, der eine Schlinge um den Schaft der Stellschraube (5) herum bildet.

9. Künstlicher, abnehmbarer Klettergriff nach Anspruch 5, **dadurch gekennzeichnet, dass** die Struktur der Sicherheitsmittel ein Gitter (12) aus Metall oder Kunststoff umfasst, bei dem die Maschengröße der genannten Öffnung (7) entspricht.

10. Kletterwand, die mit Klettergriffen nach einem der Ansprüche 1 bis 9 ausgerüstet ist.
